# EUROPÄISCHE PATENTSCHRIFT

(11) **EP 0 707 115 B1**
(45) Veröffentlichungstag und Bekanntmachung des Hinweises auf die Patenterteilung: **06.10.1999**
(21) Anmeldenummer: 95110696.2
(22) Anmeldetag: 08.07.1995
(51) Int. Cl.: E01C 19/35, E02D 3/046, B25F 5/02

(54) **Vibrationsstampfer**
Vibrating tamper
Dispositif de bourrage par vibrations

(30) Priorität: 10.10.1994 DE 4436081
(43) Veröffentlichungstag der Anmeldung: 17.04.1996
(73) Patentinhaber: BOMAG GmbH & Co. OHG, 56154 Boppard (DE)
(72) Erfinder: Zürbes, Arno Dr.-Ing., D-55758 Bruchweiler (DE); Rötsch, Helmut, D-56288 Beltheim (DE)
(74) Vertreter: Brommer, Hans Joachim, Dr.-Ing.

(56) Entgegenhaltungen:
- CH-A- 445 395
- DE-B- 1 209 066
- FR-A- 888 976
- FR-A- 1 348 015
- US-A- 3 856 426
- US-A- 4 014 620

## Beschreibung

Die Erfindung betrifft einen Stampfer zur Bodenverdichtung, der durch einen eingebauten Antrieb etwa vertikale Vibrationen ausführt und dabei durch einen elastisch am Stampferkopf angelenkten und am anderen Ende einen Griff aufweisenden Führungsbügel von einer Bedienungsperson zu halten ist, wobei der Führungsbügel eine über seinen Anlenkpunkt hinaus laufende Verlängerung aufweist.

Derartige Stampfer sind in zahlreichen Ausführungsvarianten bekannt und haben sich bei der Verdichtung kleiner Flächen gut bewährt. Durch den Führungsbügel ist die Bedienungsperson in der Lage, den vibrierenden Stampfer mit geringem Kraftaufwand in der gewünschten Richtung und Geschwindigkeit über die zu verdichtenden Bodenflächen zu führen. Die dem Griffende entgegengesetzte Verlängerung des Führungsbügels dient als Rammschutz oder als zusätzlicher Griff beim Transport.

Allerdings übertragen sich die Vibrationen des Stampfers auch auf den Führungsbügel. Die Bedienungsperson ist deshalb je nach Stärke und Frequenz der Vibration und in Abhängigkeit von der Qualität des Dämpfungselementes zwischen Führungsbügel und Stampfer mehr oder weniger oft gezwungen, eine Pause einzulegen.

Durch die US-A-3 856 426 ist ein Stampfer zur Bodenverdichtung bekannt, dessen Führungsbügel eine über seinen Anlenkpunkt am Stampfer hinauslaufende Verlängerung aufweist, wobei der Anlenkpunkt des Führungsbügels am Stampferkopf oberhalb eines vom Griffbereich des Bügels ausgehenden gedachten Lotes auf die Stampfer-Längsachse angeordnet ist. Dabei ist der Führungsbügel über Gummielemente mit dem Stampferkopf verbunden.

Eine ähnliche Anordnung des Führungsbügels am Stampfer ist auch durch die US-A-4 014 620 bekannt. Dabei ist der Führungsbügel zwischen unterschiedlichen Betriebspositionen schwenkbar am Stampferkopf angeordnet.

Hiervon ausgehend liegt die Aufgabe der vorliegenden Erfindung darin, die bekannten Stampfer dahingehend zu verbessern, daß der Führungsbügel bei gleicher Verdichtungsleistung des Stampfers ruhiger in der Hand liegt, die Bedienungsperson also weniger belastet wird und die Betriebsunterbrechungen reduziert werden können. Dabei soll die Führungs- bzw. Steuerungsmöglichkeit des Stampfers in vollem Umfang gewahrt bleiben.

Diese Aufgabe wird erfindungsgemäß durch die Merkmale des Anspruches 1 gelöst.

Die Anmelderin hat umfangreiche Versuche hinsichtlich der Schwingungsübertragung vom Stampfer auf den Führungsbügel durchgeführt und ist dabei zu der Erkenntnis gekommen, daß weniger die elastische Anlenkung am Stampfer als vielmehr die Position des Anlenkpunktes und die Massenverteilung des Führungsbügels entscheidenden Einfluß auf die Schwingungsübertragung haben. Sie hat dabei überraschenderweise festgestellt, daß eine Verlängerung des Stampfers nach oben, derart, daß der Führungsbügel oder genauer gesagt, die Verbindung zwischen Griff und Anlenkpunkt, nicht mehr, wie bisher üblich, senkrecht zur Längsachse des Stampfers steht, sondern nur noch einen Winkel von etwa 70° bis etwa 80° zur Stampferlängsachse aufweist, eine deutliche Verringerung der Vibrationen am Griffende des Führungsbügels eintritt. Unterstützt wird dies noch dadurch, daß der Schwerpunkt des Bügels vom Griffbereich weg verlegt wird, indem eine Massenverteilung am Führungsbügel entsprechend der im Anspruch 1 genannten Gesetzmäßigkeit gewählt wird. Dadurch werden die dynamischen Drehmomente des Führungsbügels derart beeinflußt, daß sich die translatorischen und rotatorischen Bewegungen, die sich am Griffende überlagern, nahezu aufheben.

In weiterer Ausgestaltung der Erfindung empfiehlt es sich, den Quotienten für die vorgenannte Gesetzmäßigkeit der Gewichtsverteilung etwa zwischen 0,7 bis 1,25, insbesondere etwa 0,8 bis 1,15 zu legen und die Position des Anlenkpunktes zumindest etwa 2 cm, vorzugsweise zumindest etwa 5 cm, oberhalb des vom Bügelgriff ausgehenden, gedachten Lotes auf die Stampfer-Längsachse vorzusehen.

Besonders günstig ist es in diesem Zusammenhang, wenn der Führungsbügel an seiner über den Stampferkopf hinaus ragenden Verlängerung ein Gegengewicht trägt, um die gewünschte Massenverteilung zu realisieren.

Weiterhin hat es sich als zweckmäßig erwiesen, daß der Anlenkpunkt des Führungsbügels aus der Längsachse des Stampfers herausverlegt wird in Richtung zum Griffbereich des Bügels.

Schließlich empfiehlt es sich, die Anlenkung des Führungsbügels am Stampferkopf über zumindest ein elastisches Element mit abgestuft progressiver Federkennlinie herbeizuführen. Diese abgestuft progressive Federkennlinie kann durch zusätzliche Dämpfungsflächen des elastischen Elementes realisiert werden, die in Ruhestellung gegenüber dem Haltebügel beabstandet sind und erst nach einer bestimmten Auslenkung des Führungsbügels mit ihm in Wirkverbindung treten.

Weitere Merkmale und Vorteile der Erfindung ergeben sich aus der nachfolgenden Beschreibung eines Ausführungsbeispieles anhand der Zeichnung; dabei zeigt
- Figur 1: eine Seitenansicht des Stampfers in teilweiser Schnittdarstellung;
- Figur 2: eine schematische Darstellung der Massenverteilung am Führungsbügel;
- Figur 3: eine vergrößerte Frontalansicht des Stampferkopfes, teilweise im Schnitt und
- Figur 4: eine vergrößerte Seitenansicht des Stampferkopfes.

Die Gesamtansicht in Figur 1 zeigt einen im wesentlichen herkömmlichen Vibrationsstampfer 1, dessen Stampferfuß 2 durch einen Kraftstoff-Motor 3 in etwa vertikale Vibrationen versetzt wird. Dazu treibt der Motor 3 einen nicht näher dargestellten Exzenter an, an dem seinerseits eine Kolbenstange 4 gelagert ist, die an ihrem unteren Ende über vorgespannte Federn 5 und 6 mit dem Stampferfuß verspannt ist.

Das untere Ende des Stampferfußes wird durch eine schräg angesetzte Stampferplatte 2a gebildet, so daß der Stampfer leicht nach vorn geneigt steht, im Ausführungsbeispiel unter einem Winkel von etwa 75°. Sein Gleichgewicht ist dadurch gewahrt, daß sowohl der Antriebsmotor 3 wie auch der Kraftstofftank 7 an der anderen Seite des Stampfers angeordnet sind.

Wesentlich ist nun zum einen, daß der Haltebügel eine bestimmte Massenverteilung aufweist, die der im Anspruch 1 angegebenen Gesetzmäßigkeit gehorcht, wobei zur Erläuterung der einzelnen Massen und Hebelarme, die dort genannt sind, auf Figur 2 verwiesen wird. Dort ist der Führungsbügel 10 mit seinem Anlenkpunkt 11 gezeigt, wobei der Doppelpfeil unterhalb des Anlenkpunktes die dort eingeleiteten Vibrationen andeutet. Diese Vibrationen verlaufen nicht genau vertikal, sondern längs einer komplizierten Kurvenbahn. Daher ist das Griffende 10a nicht nur Bewegungen in Vertikalrichtung, sondern auch in Horizontalrichtung ausgesetzt. Diese Bewegungen werden durch die erfindungsgemäße Massenverteilung in überraschender Weise reduziert bzw. eliminiert.

Wesentlich ist zum anderen die Ausbildung des Stampferkopfes 8, der durch einen Aufsatz 9 (vgl. auch Figur 3) nach oben verlängert ist und in diesem erhöhten Bereich den Führungsbügel 10 trägt. Gleichzeitig ist der Aufsatz 9 gegenüber der Stampfer-Längsachse nach hinten, also zur Bedienungsperson hin, abgewinkelt. Dadurch wird der Anlenkpunkt 11 des Führungsbügels 10 am Stampferkopf gegenüber herkömmlichen Stampfern nicht nur nach oben verlängert, sondern auch in Richtung zur Bedienungsperson hin versetzt. Der Anlenkpunkt liegt daher oberhalb des vom Griff 10a des Führungsbügels 10 ausgehenden Lotes L auf die Stampfer-Längsachse A. Durch diese Position des Anlenkpunktes 11 kann der Führungsbügel 10 nahezu horizontal verlaufen, woraus ebenfalls eine Schwingungsverringerung am Griffende resultiert.

Des weiteren zeigen die Figuren, daß der Führungsbügel 10 über den Anlenkpunkt 11 hinaus nach vorn verlängert ist und dort Gegengewichte 12 trägt. Durch diese Gegengewichte läßt sich die gewünschte Massenverteilung bei gleichbleibender Bügelgeometrie in einfacher Weise herbeiführen.

Figur 4 zeigt eine vergrößerte Darstellung des Anlenkpunktes 11 zur Verdeutlichung der dort eingebauten Dämpfung zwischen Führungsbügel 10 und Stampferkopf 8. Dazu ist der Führungsbügel 10 beidseits jeweils mit einem Kupplungsstück 13 verbunden, das im Ausführungsbeispiel 4 nach außen ragende Vorsprünge aufweist. Die beiden mittleren, nach oben und unten ragenden Vorsprünge 13a und 13b sind in ein Dämpfungselement in Form eines passenden gummielastischen Formteiles 14 eingebettet, während die beiden anderen Vorsprünge 13c und 13d in der Ruheposition des Führungsbügels 10 keinen oder nur geringen Kontakt mit diesem Formteil haben. Dies hat zur Folge, daß die beim Betrieb des Stampfers auftretenden Schwenkbewegungen zwischen Führungsbügel und Stampfer zunächst nur an den Vorsprüngen 13a und 13b gedämpft werden und die Dämpfung an den übrigen Vorsprüngen erst nach einer bestimmten Auslenkung des Führungsbügels wirksam wird. Man erhält dadurch eine abgestufte Dämpfung, die sich ergonomisch besonders günstig auswirkt.

Selbstverständlich kann die Form des Kupplungselementes 13 wie auch des gummielastischen Formstückes 14 beliebig sein. Wesentlich ist lediglich, daß ein Teil der Dämpfungsflächen erst nach einer bestimmten Auslenkung des Führungsbügels wirksam wird.

## Patentansprüche

1. Stampfer zur Bodenverdichtung, der durch einen eingebauten Antrieb (3) etwa vertikale Vibrationen ausführt und dabei durch einen elastisch am Stampferkopf (8) angelenkten und am anderen Ende einen Griff (10a) aufweisenden Führungsbügel (10) von einer Bedienungsperson zu halten ist, wobei der Führungsbügel (10) eine über seinen Anlenkpunkt (11) hinaus laufende Verlängerung (10b) aufweist,
dadurch gekennzeichnet,
daß bei am Anlenkpunkt (11) geteilt gedachtem Führungsbügel (10) seine Massenverteilung folgende Bestimmung erfüllt$\frac{{\text{m}}_{\text{V}} {\text{.l}}_{\text{V}} {\text{.l}}_{\text{VG}}}{{\text{m}}_{\text{B}} {\text{.l}}_{\text{B}} {\text{.l}}_{\text{BG}}} \text{= 0,6 - 1,5 (Quotient)}$ wobei
m_{V} = Masse der Verlängerung (10b) nebst Anbauteilen;
m_{B} = Masse des vom Anlenkpunkt (11) zum Griff (10a) laufenden Führungsbügels nebst Anbauteilen;
l_{V} = Abstand zwischen Schwerpunkt von m_{V} und Anlenkpunkt (11);
l_{B} = Abstand zwischen Schwerpunkt von m_{B} und Anlenkpunkt (11);
l_{VG} = Abstand zwischen Schwerpunkt von m_{V} und Griff (10a);
l_{BG} = Abstand zwischen Schwerpunkt von m_{B} und Griff (10a).

2. Stampfer nach Anspruch 1,
dadurch gekennzeichnet,
daß der oben genannte Quotient für die Gewichtsverteilung zwischen 0,7 bis 1,25, insbesondere zwischen 0,8 bis 1,15 liegt.

3. Stampfer nach Anspruch 1,
dadurch gekennzeichnet,
daß der Anlenkpunkt (11) des Führungsbügels (10) zumindest etwa 2 cm, insbesondere 3 cm bis 20 cm oberhalb eines vom Griffbereich des Bügels (10) ausgehenden gedachten Lotes (L) auf die Stampfer-Längsachse (A) angeordnet ist.

4. Stampfer nach Anspruch 1,
dadurch gekennzeichnet,
daß der Anlenkpunkt (11) des Führungsbügels (10) bezogen auf die Längsachse (A) des Stampfers in Richtung zum Griffbereich des Führungsbügels (10) versetzt ist.

5. Stampfer nach Anspruch 1,
dadurch gekennzeichnet,
daß die Verlängerung (10b) des Führungsbügels (10) ein Gegengewicht (12) aufweist.

6. Stampfer nach Anspruch 1,
dadurch gekennzeichnet,
daß die Anlenkung des Führungsbügels (10) am Stampferkopf (8) über zumindest ein elastisches Element (13) mit abgestuft progressiver Federkennlinie erfolgt.

7. Stampfer nach Anspruch 6,
dadurch gekennzeichnet,
daß die abgestuft progressive Federkennlinie durch zusätzliche Dämpfungsflächen des elastischen Elementes (13) realisiert ist, die erst nach einer bestimmten Auslenkung des Führungsbügels (10) in Wirkverbindung mit ihm gelangen.

## Claims

1. Tamping device for compacting soil, which by means of a built-in drive (3) performs approximately vertical vibrations and while so doing is arranged to be held by an operator by means of a guide stirrup (10) that is articulated resiliently on the head (8) of the tamping device and has a grip (10a) at the other end, the guide stirrup (10) having an extension piece (10b) extending beyond its articulation point (11),
characterised in that
for a guide stirrup (10) imagined to be divided at the articulation point (11), the mass distribution of the guide stirrup fulfils the following equation:$\frac{{\text{m}}_{\text{V}} {\text{× l}}_{\text{V}} {\text{× l}}_{\text{VG}}}{{\text{m}}_{\text{B}} {\text{× l}}_{\text{B}} {\text{× l}}_{\text{BG}}} \text{= 0.6 - 1.5 (quotient)}$ where
m_{V} = the mass of the extension piece (10b) together with attachments;
m_{B} = the mass of the guide stirrup extending from the articulation point (11) to the grip (10a), together with attachments;
l_{V} = the distance between the centre of gravity of m_{V} and the articulation point (11);
l_{B} = the distance between the centre of gravity of m_{B} and the articulation point (11);
l_{VG} = the distance between the centre of gravity of m_{V} and the grip (10a);
l_{BG} = the distance between the centre of gravity of m_{B} and the grip (10a).

2. Tamping device according to claim 1,
characterised in that
the above-mentioned quotient for the weight distribution is from 0.7 to 1.25, especially from 0.8 to 1.15.

3. Tamping device according to claim 1,
characterised in that
the articulation point (11) of the guide stirrup (10) is arranged at least about 2 cm, especially from 3 cm to 20 cm, above an imagined perpendicular (L) to the longitudinal axis (A) of the tamping device, the perpendicular extending out from the grip region of the stirrup (10).

4. Tamping device according to claim 1,
characterised in that
the articulation point (11) of the guide stirrup (10) is displaced relative to the longitudinal axis (A) of the tamping device in the direction towards the grip region of the guide stirrup (10).

5. Tamping device according to claim 1,
characterised in that
the extension piece (10b) of the guide stirrup (10) has a counterweight (12).

6. Tamping device according to claim 1,
characterised in that
the articulation of the guide stirrup (10) on the head (8) of the tamping device is effected by way of at least one resilient element (13) having a graduatedly progressive spring characteristic.

7. Tamping device according to claim 6,
characterised in that
the graduatedly progressive spring characteristic is realised by additional damping surfaces of the resilient element (13) which come into operative connection with the guide stirrup (10) only after the guide stirrup (10) has been deflected by a defined amount.

## Revendications

1. Vibrodameur pour le compactage du sol, qui effectue, sous l'impulsion d'une commande (3) incorporée, des vibrations à peu près verticales, pendant qu'il doit être tenu par un opérateur à l'aide d'un étrier de guidage (10) relié par une articulation élastique à la tête (8) du vibrodameur et présentant à l'autre extrémité une poignée (10a), l'étrier de guidage (10) comportant un prolongement (10b) s'étendant au-delà de ce point d'articulation (11), caractérisé en ce que la répartition des masses de l'étrier de guidage (10), lequel est considéré divisé au point d'articulation (11), remplit la définition suivante$\frac{{\text{m}}_{\text{V}} {\text{.l}}_{\text{V}} {\text{.l}}_{\text{VG}}}{{\text{m}}_{\text{B}} {\text{.l}}_{\text{B}} {\text{.l}}_{\text{BG}}} \text{= 0,6 - 1,5 (quotient)}$ où
m_{V} = masse du prolongement (10b) plus les pièces rapportées;
m_{B} = masse de la partie de l'étrier de guidage allant du point d'articulation (11) jusqu'à la poignée (10a), plus les pièces rapportées;
l_{V} = distance entre le centre de gravité de m_{V} et le point d'articulation (11);
l_{B} = distance entre le centre de gravité de m_{B} et le point d'articulation (11);
I_{VG} = distance entre le centre de gravité de m_{V} et la poignée (10a);
I_{BG} = distance entre le centre de gravité de m_{B} et la poignée (10a).

2. Vibrodameur selon la revendication 1, caractérisé en ce que le quotient précité pour la répartition du poids est compris entre 0,7 et 1,25, en particulier entre 0,8 et 1,15.

3. Vibrodameur selon la revendication 1, caractérisé en ce que le point d'articulation (11) de l'étrier de guidage (10) est disposé au moins environ 2 cm, en particulier 3 à 20 cm, au-dessus d'une perpendiculaire (L) fictive à l'axe longitudinal (A) du vibrodameur partant de la zone de poignée de l'étrier (10).

4. Vibrodameur selon la revendication 1, caractérisé en ce que le point d'articulation (11) de l'étrier de guidage (10) est décalé, par rapport à l'axe longitudinal (A) du vibrodameur, en direction de la zone de poignée de l'étrier de guidage (10).

5. Vibrodameur selon la revendication 1, caractérisé en ce que le prolongement (10b) de l'étrier de guidage (10) présente un contrepoids (12).

6. Vibrodameur selon la revendication 1, caractérisé en ce que l'articulation de l'étrier de guidage (10) sur la tête (8) du vibrodameur s'effectue par l'intermédiaire d'au moins un élément élastique (13) à caractéristique de flexibilité progressive échelonnée.

7. Vibrodameur selon la revendication 6, caractérisé en ce que la caractéristique de flexibilité progressive échelonnée est réalisée par des surfaces d'amortissement supplémentaires de l'élément élastique (13), surfaces qui entrent seulement en liaison fonctionnelle avec l'étrier de guidage (10) après une déviation déterminée de cet étrier.
